# EUROPÄISCHE PATENTSCHRIFT

(11) **EP 3 801 912 B1**
(45) Veröffentlichungstag und Bekanntmachung des Hinweises auf die Patenterteilung: **15.11.2023**
(21) Anmeldenummer: 19728983.8
(22) Anmeldetag: 05.06.2019
(51) Int. Cl.: B02C 19/18

(54) **VERFAHREN UND VORRICHTUNG ZUM ZERKLEINERN UND ZERLEGEN EINES GUTES**
METHOD AND DEVICE FOR COMMINUTING AND BREAKING DOWN A PRODUCT
PROCÉDÉ ET DISPOSITIF DE COMMINUTION ET DE FRACTIONNEMENT D'UN PRODUIT

(30) Priorität: 06.06.2018 DE 102018208867
(43) Veröffentlichungstag der Anmeldung: 14.04.2021
(73) Patentinhaber: ImpulsTec GmbH, 01445 Radebeul (DE)
(72) Erfinder: EISERT, Stefan, 02689 Wehrsdorf (DE); GELFOND, Leonid, 01127 Dresden (DE); SCHÖTZ, Martin, 03116 Drebkau (DE)
(74) Vertreter: FDST Patentanwälte
(86) Internationale Anmeldenummer: PCT/EP2019/064678
(87) Internationale Veröffentlichungsnummer: WO 2019/234109

(56) Entgegenhaltungen:
- WO-A1-99/03588
- WO-A1-2009/026647
- DE-T2- 60 219 349

## Beschreibung

Die Erfindung betrifft ein Verfahren und eine Vorrichtung zum Zerlegen und Zerkleinern eines Gutes mittels des elektrohydraulischen Effektes, bei dem in einem mit einer Flüssigkeit befüllten Behälter mittels einer Impulsstromquelle innerhalb einer Unterwasserfunkenstrecke eine Stoßentladung im Wesentlichen in der Flüssigkeit erzeugt wird.

Aus der EP 2 771 120 B1 ist ein Verfahren und eine Vorrichtung zum materialselektiven Zerlegen eines Recyclinggutes in wiederverwertbare Materialien mittels des elektrohydraulischen Effektes bekannt, bei dem zwischen einer behälterbodenseitigen Elektrode und einer Anzahl von behälterdeckelseitig angeordneten Elektroden eine Stoßentladung mit einer Entladungsenergie zwischen 200 J und 1500 J je Elektrode im Wesentlichen in der Flüssigkeit erzeugt werden. Dabei ist die mittlere Feldstärke kleiner als 5 kV/mm und die Wiederholrate der Hochspannungsimpulse kleiner als 10 Hz. Konkret werden die Anwendungen des Verfahrens und der Vorrichtung auf Elektroschrott, beschichtete Metallfolien, Leiterplatten und Akkumulatoren beschrieben.

Aus der DE 10 2009 034 314 B4 ist ein Verfahren zur materialselektiven Zerlegung eines Brennstoffzellenstacks mit Hilfe des elektrohydraulischen Effekts bekannt, bei dem in einem ersten Schritt mittels eines Elektrodensystems gezielt seitlich auf die Klebeflächen von Bipolarplatten des Brennstoffzellenstacks treffende Schockwellen mit einer Impulsenergie mit zwischen 0,1-10 J erzeugt werden mit der Folge, dass die Integrität der Verklebung zerstört und demzufolge die Hauptkomponenten des Brennstoffzellenstacks in Form dessen Bipolarplatten separiert werden. In einem weiteren Schritt erfolgt eine Oberflächenreinigung der einzelnen Bipolarplatten. Dieses Zerlegungs- und Reinigungsverfahren ist speziell auf die materialselektive Zerlegung von Brennstoffzellenstacks ausgerichtet und zweistufig ausgebildet.

Aus der US 2012/0132732 A1 ist ein zweistufiges Verfahren bzw. eine Vorrichtung zur Rückgewinnung von Materialien und/oder Produkten mittels elektrischer Entladungen bekannt, bei dem in einem ersten Schritt mit Hilfe von elektrischen Entladungen mit 600-50000 J mechanischen Schockwellen hervorgerufen werden, die eine Vorschädigung des Materials hervorrufen. In einem zweiten Schritt erfolgt dann eine selektive Fragmentierung des Materials mittels eines durch elektrische Entladungen mit bis zu 1000 J hervorgerufenen elektromagnetischen Effektes. Anwendungsgebiete des Verfahrens/der Vorrichtung sind beispielsweise Minerale, Erz, Elektro-Schrott, Komposite, Carbonfasern, PV-Module, Displays. Dieses Verfahren zur Rückgewinnung von Materialien und/oder Produkten ist speziell auf einen zweistufigen Prozess, bestehend aus einem ersten Behandlungsschritt zur Vorschädigung mit sehr hohen Pulsenergie bis zu 50 kJ und einem anschließenden zweiten Schritt mit einer Entladeenergie bis 1000 J unter Nutzung eines elektromagnetischen Effektes ausgerichtet.

Aus der DE 19727534 C2 ist ein Verfahren und Vorrichtung zum Reinigen von mineralischen Feststoffen, insbesondere von Kies und Sand, bekannt, bei dem die Verunreinigungen vom Feststoff durch Druckwellen, welche mittels Hochleistungspulsen infolge von Funkenentladungen an einer Elektrodenanordnung in einem Energiebereich bis 10.000 J, abgelöst werden.

Dieses Verfahren ist speziell auf die Reinigung mineralischer Feststoffe, insbesondere dem Abtrag von oberflächlichen Dreckpartikeln Kies und Sand, für einen vergleichsweise großen Energiebereich bis zu 10 kJ ausgelegt. Das Verfahren ist somit vor allem für einen oberflächenselektiven Abtrag von Verunreinigungen von Feststoffen geeignet, wobei die Zerkleinerung der Feststoffe vermieden wird.

Aus DE 195 34 232 A1 ist ein Verfahren zur Zerkleinerung und Zertrümmerung von aus nicht metallischen oder teilweise metallischen Bestandteilen konglomerierten Festkörpern und zur Zerlegung homogener nicht metallischer Festkörper durch möglichst schnelle Entladung eines elektrischen Energiespeichers und damit der Ausbildung von Schockwellen direkt im Festkörper bekannt, das auch zur Auftrennung von Metall-Kunststoffverbindungen oder Kunststoff-Keramikverbindungen oder eines Verbundes aus Metall, Keramik und Kunststoff verwendet werden kann. Dieses Verfahren zielt darauf ab, durch Dimensionierung eines LC-Entladekreises sicherzustellen, dass der Spannungsanstieg bis zur Durchbruchspannung hinreichend schnell ist und die elektrischen Durchschläge im Wesentlichen im zu zerlegenden Festkörper erzeugt werden. Um entsprechend hohe Spannungsanstiege zu realisieren, sind vergleichsweise hohe Arbeitsspannungen und damit einhergehend vergleichsweise aufwendigen und kostenintensiven Generatoren (z.B. Marx-Generatoren) notwendig.

Weiterhin ist aus der WO 99/03588 A1 eine Desintegrationsvorrichtung bekannt, die zwei wandartige Elektroden aufweist, die zu zerkleinerndes Gut an mehreren Kontaktstellen berühren. Auf diese Weise kann eine Entladung durch das Gut erfolgen, so dass das Gut an Grenzbereichen zwischen zwei Komponenten gespalten wird.

In der WO 2009/026647 A1 ist ein Verfahren und eine Vorrichtung zum Zerkleinern eines festen Materials offenbart. Hierbei wird zwischen einem Elektrodenpaar eine Schockwelle in der Prozessflüssigkeit erzeugt, wobei die Schockwelle anhand eines Fokussier-Elements in einen Zerkleinerungsbereich fokussiert wird.

In der DE 602 19 349 T2 ist eine Vorrichtung zur Zerkleinerung von Reaktorgraphit beschrieben. Der in einer Flüssigkeit eingebrachte Graphit wird anhand eines Elektrodenpaars Hochspannungsimpulsen ausgesetzt,

Der Erfindung liegt die Aufgabe zugrunde, ein besonders geeignetes Verfahren zum Zerkleinern und Zerlegen von verschiedenen Gütern, vor allem spröden Materialien, mittels reduzierter Pulsenergie und damit besonders schonend und kostengünstig anzugeben. Des Weiteren soll eine besonders geeignete Vorrichtung zum Zerlegen und Zerkleinern des Gutes angegeben werden.

Bezüglich des Verfahrens wird diese Aufgabe erfindungsgemäß gelöst durch die Merkmale des Anspruchs 1. Hinsichtlich der Vorrichtung wird die Aufgabe erfindungsgemäß gelöst durch die Merkmale des Anspruchs 7. Vorteilhafte Weiterbildungen und Varianten sind Gegenstand der hierauf rückbezogenen Unteransprüche.

Beim Verfahren zum Zerlegen und Zerkleinern eines Gutes mittels des elektrohydraulischen Effektes, wird in einem mit einer Flüssigkeit befüllten Behälter mittels einer Impulsstromquelle innerhalb einer Unterwasserfunkenstrecke zwischen einer auch als Gegenelektrode bezeichneten ersten Elektrode und mindestens einer zweiten Elektrode eine Stoßentladung mit einer Puls- oder Entladungsenergie kleiner 100 J, nämlich zwischen 1 J und 20 J, im Wesentlichen in der Flüssigkeit erzeugt. Die Puls- oder Entladungsenergie wird im Folgenden auch kurz als Pulsenergie bezeichnet. Dabei liegt das zu zerkleinernde Gut im Behälter in der Unterwasserfunkenstrecke ein. Besonders bevorzugt bildet dabei die erste Elektrode eine Masseelektrode und die oder jede zweite Elektrode jeweils eine Hochspannungselektrode.

Zweckmäßigerweise erfolgt die Zuführung des Materials in den mittels des Behälters gebildeten Prozessraum über eine seitlich angebrachte Öffnung des Behälters, insbesondere mittels eines Stutzens. Beispielsweise erfolgt die Zuführung kontinuierlich oder diskontinuierlich. Die Abführung des zerkleinerten bzw. zerlegten Materials, also des zerkleinerten bzw. zerlegten Gutes, aus dem Behälter erfolgt mittels einer Transporteinheit.

Geeigneterweise wird als Flüssigkeit, in der die Stoßentladungen erzeugt werden, Leitungswasser oder destilliertes Wasser verwendet.

Die Erfindung geht von der Überlegung aus, dass das Bruchverhalten eines Materials oder eines Materialverbundes hauptsächlich von den mechanischen Eigenschaften der beteiligten Stoffe sowie von der Energie der elektrischen Durchschläge, also von der Puls- oder Entladungsenergie, und somit der Intensität der sich ausbildenden Schockwelle abhängt. Insbesondere bei spröden Werkstoffen ist dabei das Bruchverhalten nach einem Überschreiten einer materialspezifischen Reaktionsbarriere, welche insbesondere von einer Festigkeit des Materials bzw. des Materialverbundes abhängig ist, nicht linear, d.h. dass in diesem Falle mit einer höheren Pulsenergie nicht eine entsprechend effizientere Zerkleinerung von Materialien bzw. Zerlegung von Materialverbunden realisiert ist oder wird.

Vorteilhafterweise können Verbundwerkstoffe aus spröden und duktilen Bestandteilen sich mit Puls- oder Entladungsenergien kleiner 100 J im Vergleich zum bekannten Verfahren aus EP 2 771 120 B1mit vergleichsweise hohen Puls- oder Entladungsenergien (200 J -1500 J) effizienter aufbereitet werden. Der Hauptgrund dafür liegt in einer stärkeren Druckanstiegsgeschwindigkeit einer Schockwelle infolge der kleineren Periodendauer des Hochspannungsimpulses entsprechend den vergleichsweise kleinen Puls- oder Entladungsenergien von weniger als 100 J. Die Druckanstiegszeit ist proportional zur Wurzel aus der Kapazität von zur Erzeugung des Hochspannungsimpulses herangezogenen Stoßkondensatoren. Dabei ist die Kapazität der Stoßkondensatoren direkt proportional zur Pulsenergie. Somit werden für kleinere Energien entsprechend kleinere Kapazitäten C benötigt, was wiederum zu kürzeren charakteristischen Periodendauern und damit zu kürzeren Druckanstiegszeiten führt. Bei der Zerkleinerung bzw. Zerlegung von Materialverbunden mit unterschiedlichen mechanischen Eigenschaften kann anhand der Anpassung der Pulsenergie und damit einhergehend anhand der Anpassung der Druckanstiegsgeschwindigkeit eine selektive Beanspruchung, also eine selektive Zerlegung oder Zerkleinerung, der niederfesten bzw. spröden Bestandteile erreicht werden. Höherfeste bzw. vergleichsweise stark duktile Bestandteile werden hingegen nur gering beansprucht. Insbesondere verbleiben derartige Bestandteile somit in ihrer Ausgangsform bzw. in ihrer Ausgangsgröße. Dies stellt einen qualitativen Fortschritt bei der Trennung von Verbundwerkstoffen mit spröden Bestandteilen dar.

Zusätzlich zur Selektivität der Zerlegung ergeben sich weitere Vorteile bei der Anwendung des Verfahrens mit Pulsenergien kleiner 100 J. So ist eine höhere Zerkleinerungs- bzw. Energieeffizienz bei der Herstellung von feinen Zielkörnungen bis unter 10 µm und ein vergleichsweise einfacher apparativer Aufbau aufgrund der geringeren mechanischen Belastung der Anlagenkomponenten infolge der Pulsenergie kleiner 100 J ermöglicht. Weiterhin sind aufgrund der Verwendung von Pulsenergien kleiner 100 J vergleichsweise einfach aufgebaute und entsprechend kostensparende Kondensatoren bzw. Kondensatorbänke zur Erzeugung der Stoßentladungen verwendbar. Damit einhergehend sind Investitionskosten vorteilhafterweise verringert. Des Weiteren ist das erfindungsgemäße Verfahren durch die reduzierte Strombelastung (Stromdichte) und geringe mechanische Belastung der Elektroden besonders geeignet für die Zerkleinerung bzw. für die Zerlegung von Materialien mit hohen Qualitätsanforderungen, insbesondere einer Reinheit des zerlegten bzw. zerkleinerten Gutes. Dem liegt die Tatsache zugrunde, dass das Verschleißverhalten der Elektroden nichtlinear von der Strombelastung und der mechanischen Belastung abhängt.

Gemäß einer zweckmäßigen Ausgestaltung des Verfahrens wird bzw. ist die Periodendauer jedes Hochspannungsimpulses zwischen 0,1 µs und 6 µs, vorzugsweise zwischen 0,5 µs und 3 µs eingestellt. Geeigneterweise werden bei einer solchen Periodendauer Entladungskanäle der Stoßentladungen im Wesentlichen in der Flüssigkeit ausgebildet.

Gemäß einer vorteilhaften Ausgestaltung des Verfahrens ist die Behandlung des Gutes mit einer Arbeits- bzw. Wiederholrate (Wiederholfrequenz), also mit einer Anzahl der Stoßentladungen pro Sekunde, zwischen 20 und 100 Stoßentladungen pro Sekunde für die oder für jede, insbesondere als Hochspannungselektrode ausgebildete, zweite Elektrode eingestellt oder einstellbar. Geeigneterweise ist die Anzahl der Stoßentladungen zwischen 30 und 50 pro Sekunde.

Weiterhin wird zusätzlich oder alternativ hierzu eine Arbeitsspannung, also die an den Elektroden angelegte Spannung zur Erzeugung der Stoßentladungen, verwendet, welche kleiner oder gleich 100 kV, vorzugsweise zwischen 30 kV und 50 kV, ist. Dieser Spannungsbereich ist zur Ausbildung der Entladungskanäle im Wesentlichen in der Flüssigkeit geeignet. Insbesondere sind aufgrund der Verwendung einer solchen vergleichsweise kleinen Arbeitsspannung keine aufwendigen und kostenintensiven Generatoren (z.B. Marx-Generatoren) zur Spannungsvervielfachung notwendig, wie beispielsweise beim Verfahren der eingangs erwähnten DE 195 34 232 A1 notwendig ist.

Dabei ist oder wird gemäß einer geeigneten Ausgestaltung der Abstand zwischen der bzw. den, insbesondere als Hochspannungselektroden ausgebildeten, zweiten Elektroden und der bzw. den, insbesondere als Masseelektroden ausgebildeten, ersten Elektroden zwischen 5 mm und 100 mm, vorzugsweise zwischen 10 mm und 40 mm eingestellt. Insbesondere zusammen mit der Arbeitsspannung kleiner als 100 KV, hat dies zur Folge, dass auch eine vergleichsweise geringe elektrische Feldstärke zwischen den ersten und den zweiten Elektroden auftritt.

Zusätzlich oder alternativ ist oder wird der Abstand zwischen zwei benachbarten zweiten Elektroden zwischen 50 mm und 200 mm eingestellt, so dass eine vorteilhaft platzsparende (kompakte) Ausgestaltung der Anordnung der Elektroden realisiert ist.

Die zweiten Elektroden weisen jeweils eine Isolation auf, welche die Elektrode elektrisch gegen die Prozessflüssigkeit isoliert. Dabei ist die Isolation im Bereich einer Spitze der Elektrode ausgespart. Mit anderen Worten ist das in die Prozessflüssigkeit ragende Freiende der jeweiligen zweiten Elektrode freiliegend, also nicht mit einer Isolation versehen. Dabei wird oder ist die (Ober-)Fläche der in die Prozessflüssigkeit eintauchenden, nicht isolierten Spitze einer der zweiten Elektroden, vorzugsweise jeder der zweiten Elektroden zwischen 50 mm² und 500 mm² eingestellt. Auf diese Weise sind bei einer Puls- oder Entladungsenergie kleiner 100 J vorteilhaft Vorentladungsverluste bis zur Ausbildung des Entladungskanals vermieden oder zumindest verringert. Zudem ist ein vergleichsweise stabiles Zündverhalten und damit einhergehend ein vergleichsweise robuster Zerkleinerungsprozess realisiert. Auch in Bezug auf die Robustheit des Prozesses hinsichtlich der elektrischen Leitfähigkeit der (Prozess-)Flüssigkeit wirkt sich ein Aufbau mit kleinen, spitzen Arbeitselektroden vorteilhaft aus.

Mittels des Verfahrens ist vorteilhafterweise die Aufarbeitung von Materialien bzw. Materialverbunden ermöglicht. Hierbei werden spröde Materialien oder Produkte mit spröden Bestandteilen, wie beispielsweise Silikate, Keramik, Silizium, kristalline Minerale und Gestein, sowie Materialien mit hohen Reinheitsanforderungen, insbesondere Glas, Keramiken oder Halbleitermaterial zerkleinert und/oder zerlegt. Weiterhin werden Materialverbunden mit spröden Bestandteilen wie metallurgische Schlacken, Glas-Polymerverbunde (z.B. Verbundsicherheitsglas, Solarmodule) und Metall/Kunststoff- oder Metall/Keramik-Verbunde zerkleinert und/oder zerlegt.

Die Vorrichtung zum Zerlegen und Zerkleinern eines Gutes umfasst einen mit einer Flüssigkeit befüllbaren Behälter zur Aufnahme des Gutes sowie Mittel zur Erzeugung elektrischer Stoßentladungen in der Flüssigkeit. Dabei ist ein mit einer Hochspannung beaufschlagbares Elektrodensystem dazu vorgesehen und eingerichtet, innerhalb einer Unterwasserfunkenstrecke zwischen einer ersten Elektrode des Elektrodensystems und mindestens einer zweiten, behälterdeckelseitigen Elektrode des Elektrodensystems, eine Stoßentladung in der Flüssigkeit zu erzeugen. Besonders bevorzugt bildet dabei die oder jede erste Elektrode jeweils eine Masseelektrode und die oder jede zweite Elektrode jeweils eine Hochspannungselektrode.

Die Vorrichtung umfasst weiterhin eine Öffnung und/oder einen Stutzen zur Zuführung des zu zerlegenden und/oder zu zerkleinernden Gutes, sowie eine Transporteinheit zum Austrag des behandelten Materials, also des zerlegten und/oder zu zerkleinerten Gutes, aus dem (Reaktor-) Behälter.

Auf diese Weise ist ein Zuführen des Gutes bzw. der Austrag des behandelten Materials vergleichsweise einfach ermöglicht. Insbesondere ist es nicht weiter notwendig den Behälterdeckel Abzunehmen.

Zweckmäßigerweise weist das Elektrodensystem eine Anzahl von zweiten Elektroden, insbesondere bis zu hundert Elektroden bzw. Hochspannungselektroden, vorzugsweise bis zu zwanzig Elektroden bzw. Hochspannungselektroden, zweckmäßigerweise bis zu vier Elektroden bzw. Hochspannungselektroden, auf. Zudem weist das Elektrodensystem die erste Elektrode oder alternativ hierzu die erste Elektrode und zusätzlich weitere, insbesondere als Masseelektroden ausgebildete, erste Elektroden auf. Je nach Ausgestaltung des Elektrodensystems sind die ersten Elektroden und die zweiten Elektroden insbesondere paarweise und einander räumlich gegenüberliegend behälterdeckel- und bodenseitig angeordnet, wobei die zweiten Elektroden vorzugsweise behälterdeckelseitig angeordnet sind. Alternativ hierzu sind sowohl die erste bzw. die ersten Elektroden als auch die zweiten Elektroden behälterdeckelseitig angeordnet. Allenfalls entladen sich dabei geeigneterweise mehrere zweite Elektroden bzw. Hochspannungselektroden zu derselben ersten Elektrode bzw. Masseelektrode.

Das Elektrodensystem besteht zusammenfassend aus einer oder mehreren Hochspannungselektroden und einer oder mehreren Masseelektroden.

Gemäß einer geeigneten Ausgestaltung ist eine Arbeitsspannung, mit welcher die Elektroden zur Erzeugung der Stoßentladungen beaufschlagt sind, kleiner oder gleich 100 kV, vorzugsweise zwischen 30 kV und 50 kV, eingestellt oder einstellbar.

Gemäß einer geeigneten Ausgestaltung ist bzw. wird das Gut in den durch den Behälter gebildeten Prozessraum über eine seitlich angebrachte Öffnung des Behälters und/oder durch einen Stutzen kontinuierlich oder diskontinuierlich eingebracht.

Vorteilhaft ist bei der diskontinuierlichen bzw. der kontinuierlichen Nachführung von Material über den seitlich am Zerkleinerungsbehälter angebrachten Stutzen oder die Öffnung ein Materialfüllstand des Gutes im Behälter anpassbar. Damit einhergehend ist eine gleichbleibende Beanspruchungsintensität und einer hohen Zerlege- bzw. Zerkleinerungseffizienz durch eine optimale Energieausnutzung im Behälter realisiert.

Die Abführung des zerkleinerten oder zerlegten Materials erfolgt kontinuierlich oder diskontinuierlich mittels einer Transporteinheit aus dem Behälter. Die Transporteinheit ist dabei gemäß einer Ausgestaltung als ein Förderband, gemäß einer alternativen Ausgestaltung als eine Pumpe zur Herstellung eines Wasserstromes ausgebildet. Der mittels der Pumpe erzeugte Wasserstrom erfasst das zerlegte bzw. zerkleinerte Material und trägt dies aus dem Behälter aus. Durch die Einstellung des Wasservolumenstroms kann dabei das Austragsprodukt hinsichtlich seiner Form, Größe und/oder Dichte selektiert werden.

Gemäß einer weiteren zweckmäßigen Ausgestaltung wird der Abtransport des zerlegten und/oder zerkleinerten Gutes aus dem Prozessraum des Behälters mittels eines Bodens realisiert. Insbesondere ist der Boden hierzu gegen die Waagerechte geneigt und zusätzlich oder alternativ als Siebboden ausgebildet. Beispielsweise ist dabei ist ein Förderband zusätzlich zum, insbesondere als Siebboden ausgebildeten, Boden vorgesehen. Der Siebbodens ist vorteilhaft für die Zerkleinerung von homogenen Materialien auf eine definierte Zielkorngröße geeignet.

Beispielsweise ist eine Kombination des Förderbandes, der Pumpe, und/oder des Bodens zum Austrag des zerlegten oder zerkleinerten Gutes vorgesehen.

Grundsätzlich ist es möglich, dass eine Puls- oder Entladungsenergie, insbesondere als Arbeitsenergie, kleiner 1500 J, vorzugsweise zwischen 200 J und 1500 J eingestellt oder einstellbar ist. Beispielsweise ist es auf diese Weise ermöglicht Elektroschrott, wie Mobiltelefone zu zerlegen. Erfindungsgemäß ist die Puls- oder Entladungsenergie kleiner 100 J, nämlich zwischen 1 J und 20 J, eingestellt oder einstellbar. Insbesondere ist die Vorrichtung dann dazu vorgesehen und eingerichtet, das Verfahren in einer der oben dargestellten Varianten durchzuführen. Die oben dargestellten Ausführungen zum Verfahren gelten dann entsprechend für die Vorrichtung.

Weiterhin ist bei einer Puls- oder Entladungsenergie kleiner 100 J der Einsatz von Sieben mit einer vergleichsweise geringen mechanischer Festigkeit ermöglicht. Zudem ist beispielsweise bei der Ausgestaltung der Vorrichtung mit einem Förderband für den Transport des Gutes durch den Behälter das Förderband aufgrund der geringen mechanischen Belastung infolge der vergleichsweise kleinen Puls- oder Entladungsenergie auch direkt als erste Elektrode, insbesondere als Masseelektrode, nutzbar.

Nachfolgend werden Ausführungsbeispiele der Erfindung anhand verschiedener Darstellungen erläutert. Darin zeigen:
- Fig. 1: ein vereinfachtes Schaltbild einer Vorrichtung zum Zerkleinern und Zerlegen eines Gutes mit einem Behälter mit deckelseitigen Hochspannungselektroden, wobei ein Austrag des zerkleinerten und zerlegten Gutes mittels eines geneigten und als Masseelektrode ausgebildeten Bodens und mittels eines Förderbandes realisiert ist,
- Fig. 2: eine alternative Ausgestaltung der Vorrichtung, wobei der Boden als Siebboden ausgebildet ist und wobei am Boden Masseelektroden angeordnet sind,
- Fig. 3: eine weitere alternative Ausgestaltung der Vorrichtung, wobei die Transporteinheit zum Austrag des zerlegten und/oder zerkleinerten Gutes eine Pumpe zur Herstellung eines Volumenstroms ist, und
- Fig. 4: schematisch eine der Hochspannungselektroden mit einer nicht isolierten Spitze.

Einander entsprechende Teile und Größen sind in allen Figuren stets mit gleichen Bezugszeichen versehen.

In der Fig. 1 ist schematisch eine Vorrichtung 2 zum Zerlegen und Zerkleinern eines Gutes mittels des elektrohydraulischen Effektes dargestellt. Diese weist einen mit einer Flüssigkeit F befüllten (Reaktor-)Behälter 8 zur Aufnahme des nicht weiter dargestellten Gutes auf. Der Behälter 4 weist hier einen Behälterdeckel 6 sowie einen beispielsweise aus Edelstahl gebildeten Behälterkorpus 8 auf, mittels welchem ein Prozessraum gebildet ist. Dabei ist der Behälterkorpus 8 ohne innere Wandisolierung ausgeführt. Im Behälterdeckel 6 ist eine Anzahl an stabförmig ausgebildeten zweiten Elektroden 10 angeordnet, von denen beispielhaft drei dargestellt sind. Diese zweiten Elektroden 10 sind dabei als Hochspannungselektroden ausgebildet. Zudem sind die zweiten Elektroden 10 zueinander äquidistant angeordnet und in den Behälterdeckel 6 eingesetzt oder integriert.

Eine erste Elektrode 9, welche als Masseelektrode ausgebildet ist und entsprechend gegen Erdpotential geführt ist, ist mittels eines auch als Prozessraumboden bezeichneten (Zwischen-)Bodens 12 des Behälterkorpus 8 gebildet. Der Boden 12 ragt dabei von einer Wandung 14 des Behälterkorpus 8 in den Prozessraum ein, so dass der Boden 12 unterhalb der zweiten Elektroden 10 angeordnet ist.

Weiterhin weist der Behälter 4 eine seitlich der deckelseitigen zweiten Elektroden 10 angebrachte Öffnung 16 auf, durch welche das zu zerlegende und/oder zu zerkleinernde Gut kontinuierlich oder diskontinuierlich in den Behälter 4 eingebracht werden kann. Die Öffnung 16 ist dabei mit einem Stutzen 17 versehen. Entsprechend ist das zu zerlegende und/oder zu zerkleinernde Gut in den Prozessraum zwischen die zweiten Elektroden 10 und die erste Elektrode 9, also unterhalb der zweiten Elektroden 10 einbringbar. Die Wandung 14 ist dabei im Bereich der Öffnung 16 nach Behälteraußen geneigt, so dass das Zuführen des Guts in den Prozessbereich zwischen den Elektroden 9 und 10 aufgrund der Neigung erleichtert ist.

Die zweiten Elektroden 10 sind über einen Hochspannungsschalter S1 an einen Kondensator 18 angeschlossen. Weiterhin sind die zweiten Elektroden 10 mittels eines Sicherheitstrennschalter S2 gegen Masse oder Erdpotential führbar. Dabei ist geeigneterweise für jede der zweiten Elektroden 10 jeweils ein Sicherheitstrennschalter S2 und jeweils ein Kondensator 18 vorgesehen. Der oder jeder Kondensator 18 wird mittels eines Ladegeräts 20 über einen ohmschen Widerstand 22 aufgeladen. Die erste Elektrode 9 ist an Masse oder Erdpotential geführt.

Derart ist bzw. wird zur Erzeugung einer elektrischen Stoßentladungen innerhalb einer Unterwasserfunkenstrecke zwischen der ersten Elektrode 9 und den zweiten Elektroden 10 eine Arbeitsspannung an den Elektroden 9, 10 eingestellt, welche kleiner oder gleich 100 kV beträgt.

Grundsätzlich kann die Puls- oder Entladungsenergie jeder Stoßentladung ist kleiner 1500 J, vorzugsweise zwischen 200 J und 1500 J eingestellt werden. Erfindungsgemäß jedoch ist die Puls- oder Entladungsenergie kleiner 100 J, nämlich zwischen 1 J und 20 J, eingestellt.

Bei der Erzeugung einer elektrischen Stoßentladung erfolgt eine Entladung der zweiten Elektroden 10 zur ersten Elektrode 9. So erfolgt ein elektrischer Durchschlag zwischen den Hochspannungselektroden und der Masseelektrode. Die hierbei entstehende Druckwelle breitet sich in der als Wasser ausgeführten Flüssigkeit F aus und führt zur Zerkleinerung bzw. zur Zerlegung des Gutes.

Zusammenfassend umfassen die Mittel zur Erzeugung der elektrischen Stoßentladungen das die erste Elektrode 9 und die zweiten Elektroden aufweisende Elektrodensystem 23, den Kondensator 18, den Hochspannungsschalter S1 sowie das Ladegerät 20.

Der der Abtransport des zerlegten und/oder zerkleinerten Gutes aus dem Prozessraum P des Behälters 4 erfolgt anhand des geneigten Bodens 12, sowie mittels einer Transporteinheit 24, welche hier als ein Förderband 26 ausgebildet ist. Hierbei ist der Boden 12 gegen die Waagerechte geneigt, so dass das zerlegte bzw. das zerkleinerte Gut zum Förderband 26 überführt wird.

Der Behälterdeckel 6 verschließt dabei den Behälterkorpus 8 mit Ausnahme der Öffnung 16 und einer weiteren Öffnung 28 für das Förderband 26.

Gemäß einer nicht weiter dargestellten alternativen Ausgestaltung der Vorrichtung 2 ist die erste Elektrode 9 oder mehrere erste Elektroden 9 ebenfalls im Behälterdeckel 6 angeordnet, insbesondere integriert.

In der Fig. 2 ist eine alternative Ausgestaltung der Vorrichtung 2 gezeigt, wobei zum Zwecke einer Übersichtlichkeit die analog zur Ausgestaltung der Vorrichtung gemäß der Fig. 1 ausgebildete Verschaltung der Elektroden 9 und 10 nicht dargestellt ist. Im Unterschied zur Ausgestaltung der Vorrichtung 2 gemäß der Fig. 1 ist der Boden 12 waagerecht orientiert. Am Boden 12 sind dabei Masseelektroden bildende erste Elektroden 9 angeordnet. Insbesondere sind die ersten Elektroden am Boden 12 angeformt. Der Boden 12 ist weiterhin als ein Siebboden ausgebildet, sodass das zerlegte und zerkleinerte Material entsprechender Korngröße durch den Siebboden 12 auf den darunter verlaufenden Abschnitt des Förderbandes 26 gelangt.

In der Fig. 3 ist eine weitere alternative Ausgestaltung der Vorrichtung 2 dargestellt. Hier erfolgt der Austrag des zerkleinerten bzw. zerlegten Guts (Materials) mit Hilfe eines Pfeils repräsentierten (Wasser-)Volumenstroms. Hierzu wird mittels einer die Transporteinheit 24 bildenden Pumpe 30 der Wasservolumenstrom erzeugt, welcher das zerkleinerte Gut (Material) mitnimmt und somit aus dem Prozessbereich zwischen den Elektroden 9 und 10 zum einer weiteren als das Förderband 26 ausgebildeten Transporteinheit hin abtransportiert (ausspült). Anhand einer Variation der Stärke des Wasservolumenstroms kann die Größe der ausgespülten Partikel beeinflusst werden. Beispielsweise können auf diese Weise Körnungen im Bereich 1-5000 µm hergestellt und aus dem Behälter 4 mittels Wasservolumenstrom abtransportiert werden. Anschließend kann das zerlegte Gut bei Bedarf klassiert und getrocknet werden.

In der Fig. 4 ist ausschnittsweise der Behälter 4 mit einer der behälterdeckelseitig angeordneten zweiten Elektroden 10 dargestellt, welche bei einer Puls- oder Entladungsenergie kleiner 100 J, insbesondere zwischen 1 J und 50 J, vorzugsweise zwischen 1 J und 20 J, verwendet wird. Diese weist eine Isolation 31 auf, welche die zweite Elektrode 10 elektrisch gegen die Prozessflüssigkeit isoliert, mit Ausnahme im Bereich einer (Elektroden-)Spitze 32. Dabei ist die (Ober-)Fläche der in die flächig punktiert dargestellte Flüssigkeit F eintauchenden und nicht isolierten Spitze 32 zwischen 50 mm² und 15.000 mm², insbesondere zwischen 50 mm² und 500 mm², eingestellt. Dieser liegt eine der ersten Elektroden 9 gegenüber, wobei der Abstand zwischen der ersten Elektrode 9 und der zweiten Elektrode 10 zwischen 10 mm und 40 mm eingestellt ist.

Die Vorrichtung 2 gemäß einer der Ausgestaltungen der Figuren 1 bis 3 ermöglicht die kontinuierliche oder die diskontinuierliche Zerlegung von Elektroschrott wie z.B. Mobiltelefone oder Leiterplatten. Die Beschickung der Mobiltelefone in den (Reaktor-)Behälter 4, welcher hier vorzugsweise aus Stahl gebildet ist, erfolgt über den seitlich am Behälter angebrachten Stutzen 17. Deckelseitig im Behälter sind die als Hochspannungselektroden ausgebildeten zweiten Elektroden 10 angeordnet, welche sich während des Behandlungsprozesses zyklisch zu der bzw. zu den behälterbodenseitig angeordneten und als Masseelektroden ausgebildeten ersten Elektrode 9 bzw. ersten Elektroden 9 entladen. Dabei beträgt die maximale Anzahl an Hochspannungselektroden 100. Die Pulsenergie beträgt zwischen 200 J und 1500 J je Elektrodenpaar, bestehend aus einer der Hochspannungselektroden und einer der Masseelektroden, bei einer Arbeitsspannung kleiner als 100 kV. Der Abtransport der zerlegten Mobiltelefonbestandteile erfolgt dabei entsprechend der jeweiligen Ausgestaltung der Vorrichtung 2 anhand des geneigten und/oder als Siebboden ausgebildeten Bodens 12, des Wasserspülstroms, des Förderbands 26 oder alternativ hierzu anhand einer Kombination dieser Austragsmechanismen.

Bei einem Verfahren zum Zerlegen und Zerkleinern des Gutes mittels des elektrohydraulischen Effektes, wird in den mit einer Flüssigkeit befüllten Behälter 4 der Vorrichtung, welche 2 gemäß einer der Ausgestaltungen der Figuren 1 bis 3 ausgebildet ist, innerhalb einer Unterwasserfunkenstrecke zwischen der ersten Elektrode 9 bzw. den ersten Elektroden 10 und der zweiten Elektrode 10 bzw. den zweiten Elektroden 10 eine Stoßentladung mit einer Puls- oder Entladungsenergie kleiner 100 J im Wesentlichen in der Flüssigkeit erzeugt. Dabei liegt das zu zerkleinernde Gut im Behälter 4 in der Unterwasserfunkenstrecke ein.

Die zweiten Elektroden 10 sind dabei gemäß der Fig. 4 ausgebildet, also ist die (Ober-)Fläche deren (Elektroden-)Spitzen 32 zwischen 50 mm² und 15.000 mm² eingestellt. Dabei ist der Abstand zwischen zwei benachbarten zweiten Elektroden 10 zwischen 50 mm und 200 mm und der Abstand zwischen den zweiten Elektroden 10 und der bzw. den ersten Elektroden 9 zwischen 5 mm und 100 mm eingestellt.

Zudem ist die Periodendauer jedes Hochspannungsimpulses, also die Dauer des jeweiligen Hochspannungsimpulses zur Erzeugung der Stoßentladung, zwischen 0,1 µs und 6 µs eingestellt, wobei die Anzahl an Stoßentladungen der oder jeder zweiten Elektrode 10 zwischen 20 und 100 (Stoßentladungen) pro Sekunde beträgt. Weiterhin ist zur Erzeugung der Stoßentladungen eine Arbeitsspannung, mit welcher die Elektroden 9 und 10 beaufschlagt sind, kleiner oder gleich 100 kV eingestellt.

Im Folgenden werden zwei konkrete Ausführungsbeispiele des Verfahrens und der Vorrichtung 2 dargestellt.

Gemäß dem ersten Ausführungsbeispiel des Verfahrens und der Vorrichtung 2 ist die effiziente Zerkleinerung von homogenen, spröden Materialien wie Silizium ermöglicht. Die Hauptabmessung des Eingangsmaterials, also der als Halbleiterstückestücke ausgebildeten Siliziumstücke, beträgt vorzugsweise zwischen 10-100 mm. Die zu zerkleinernden Siliziumstücke werden zusammen mit dem flüssigen Medium, vorzugsweise Leitungswasser oder vollentsalztes Wasser, in den (Reaktor-) Behälter 4 eingebracht. Aufgrund der Pulsenergie kleiner 100 J und die damit verringerte mechanische Belastung der Komponenten der Vorrichtung 2, ist es ermöglicht, den Behälter 4 aus Kunststoff herzustellen. Die Zufuhr (Beschickung) der Siliziumstücke erfolgt über den seitlich am Behälter angebrachten Stutzen 17 zur Materialzuführung. Der Behälter 4 ist mit dem (Behälter-)Deckel 6 verschlossen, in den das Elektrodensystem 23 sowie ein Entlüftungsstutzen integriert ist. Das Elektrodensystem 23 besteht dabei aus mehreren als Hochspannungselektroden ausgebildeten zweiten Elektroden 10, so dass ein möglichst großer, insbesondere großflächiger, (Behandlungsbereich) Prozessbereich im Behälter 4 realisiert ist. Die als Masseelektroden ausgebildeten ersten Elektroden 9 sind dabei je nach Ausgestaltung der Vorrichtung 2 entweder ebenfalls im Behälterdeckel 6 oder alternativ im Boden 12 integriert. Der Abstand zwischen jedem Elektrodenpaar, bestehend aus einer der zweiten Elektroden 10 und der oder einer der ersten Elektroden 9, wird zwischen 10 mm und 40 mm eingestellt. Der Abstand zwischen zwei benachbarten zweiten Elektroden wird zwischen 50 mm und 200 mm eingestellt. Anhand der Hochspannungs- und Masseelektroden werden Unterwasserfunkenstrecken gebildet, in denen mittels des Impulsgenerators, welcher mittels des Ladegeräts 20, des Kondensators 18 und des Hochspannungsschalters S1 gebildet ist, zyklisch Stoßentladungen mit einer Pulsrate (Wiederholrate, Pulsfrequenz) je Hochspannungselektrode zwischen 20 und 100 Entladungen pro Sekunde und einer Puls- oder Entladungsenergie zwischen 20 J und 100 J generiert werden. Die Arbeitsspannung zur Erzeugung der Stoßentladungen wird dabei zwischen 30 kV und 50 kV eingestellt. Zudem ist die Periodendauer jedes Hochspannungsimpulses zwischen 0,5 µs und 3 µs, eingestellt.

Die im Anschluss an den elektrischen Durchschlag zwischen den Hochspannungs- und Masseelektroden 10 und 9 entstehende Druckwelle breitet sich im Wasser aus und führt zur Zerkleinerung der Siliziumstücke. Anhand der Einstellung der Anzahl an erzeugten Stoßentladungen und damit dem Gesamtenergieeintrag wird der Zerkleinerungsgrad des Materials eingestellt. Der Siebboden 12 ermöglicht den Austrag des Siliziums entsprechend der benötigten Zielkorngröße, welche beispielsweise 1 mm beträgt. Dem Sieb nachgelagert ist ein als sogenannter Bunkerförderer ausgebildetes Förderband 26, welches die zerkleinerte Materialfraktion aus dem Wasserbad herausfördert. Anschließend kann die hergestellte Siliziumkörnung getrocknet und bei Bedarf klassiert werden.

Das Verfahren und die Vorrichtung 2 sind gemäß des im Folgenden dargestellten zweiten Ausführungsbeispiels für die effiziente Zerlegung von Glas-Polymerverbunden wie Solarmodulen geeignet. Dabei werden ein komplettes Solarmodul oder vorzerkleinerte Stücke des Solarmoduls in den mit der (Prozess-) Flüssigkeit F, vorzugsweise vollentsalztes Wasser, gefüllten Behälter 4 eingelegt. Das Elektrodensystem 23, bestehend aus mehreren im Behälterdeckel 6 integrierten Hochspannungselektroden und Masseelektroden und wird von einem Impulsgenerator (dem Ladegerät 20) gespeist, wobei der Abstand zweier benachbarter, als Hochspannungselektroden ausgebildeten, zweiten Elektroden zwischen 50 mm und 200 mm beträgt. Durch zyklische Entladungen an jedem Elektrodenpaar, bestehend aus einer der Hochspannungselektroden und einer der Masseelektroden, werden durch Anlegen einer Arbeitsspannung zwischen 30 kV und 50 kV Stoßentladungen mit einer Puls- oder Entladungsenergie von 1 J bis 100 J je Entladung erzeugt. Durch diese vergleichsweise geringe Puls- oder Entladungsenergie weist die sich ausbildende Druckwelle eine hohe Selektivität hinsichtlich einer Beanspruchung auf die spröden Glasbestandteile des Solarmoduls auf. Mit anderen Worten werden selektiv im Wesentlichen die spröden Glasbestandteile zerlegt und zerkleinert. Die Polymerfolie und die metallischen Kontakte werden dagegen nur gering beansprucht. Durch die zyklische Schockwellenbehandlung mit niedriger Pulsenergie kann somit das Front- bzw. Rückseitenglas besonders effizient von der Polymerfolie abgelöst werden. Die Polymerfolie sowie die Metallkontakte verbleiben dagegen weitestgehend in ihrer Ausgangsgröße. Das abgelöste Glas sowie das Halbleitermaterial kann mit Hilfe des Siebbodens 12 aus dem Prozessraum abtransportiert und mit einem nachgeschalteten Förderband 26 ausgetragen werden. Die grobstücke, also vergleichsweise große, Polymerfolie und die Metallkontakte können durch einen Wasserspülstrom kontinuierlich oder diskontinuierlich aus dem Behälter 4 transportiert und mittels eines nachgeschalteten Förderbands 26 ausgetragen werden. Durch nachgelagerte Klassier- und Sortierprozesse kann eine grobe, verunreinigungsarme Glasfraktion, eine halbleitermaterialreiche Feinfraktion und einer Grobfraktion aus Polymerfolien und Metallkontakten abgetrennt und anschließend bei Bedarf getrocknet werden.

Die Erfindung ist nicht auf die vorstehend beschriebenen Ausführungsbeispiele beschränkt. Vielmehr können auch andere Varianten der Erfindung vom Fachmann hieraus abgeleitet werden, ohne den Gegenstand der Erfindung zu verlassen. Insbesondere sind ferner alle im Zusammenhang mit den Ausführungsbeispielen beschriebenen Einzelmerkmale auch auf andere Weise miteinander kombinierbar, ohne den Gegenstand der Erfindung zu verlassen.

### Bezugszeichenliste

- 2: Vorrichtung
- 4: Behälter
- 6: Behälterdeckel
- 8: Behälterkorpus
- 9: erste Elektrode/ Masseelektrode
- 10: zweite Elektrode/ Hochspannungselektrode
- 12: Boden
- 14: Wandung
- 16: Öffnung
- 17: Stutzen
- 18: Kondensator
- 20: ein Ladegerät
- 22: elektrischer Widerstand
- 23: Elektrodensystem
- 24: Transporteinheit
- 26: Förderband
- 28: Öffnung
- 30: Pumpe
- 31: Isolation
- 32: Spitze einer zweiten Elektrode

- F: Flüssigkeit
- P: Prozessraum
- S1: Hochspannungsschalter
- S2: Sicherheitstrennschalter

## Patentansprüche

1. Verfahren zum Zerlegen und Zerkleinern eines Gutes mittels des elektrohydraulischen Effektes, bei dem in einem mit einer Flüssigkeit befüllten Behälter (4) mittels einer Impulsstromquelle innerhalb einer Unterwasserfunkenstrecke zwischen einer ersten Elektrode (9), insbesondere Masseelektrode, und mindestens einer zweiten Elektrode (10), insbesondere Hochspannungselektrode, eine Stoßentladung mit einer Puls- oder Entladungsenergie zwischen 1 J und 20 J im Wesentlichen in der Flüssigkeit erzeugt wird, wobei das zu zerkleinernde Gut im Behälter (4) in der Unterwasserfunkenstrecke einliegt,
**dadurch gekennzeichnet,**
**dass** die zweiten Elektroden (10) jeweils eine Isolation (31) aufweisen, wobei die Fläche einer in die Flüssigkeit eintauchenden und nicht isolierten Elektrodenspitze (32) einer der zweiten Elektroden (10) zwischen 50 mm² und 500 mm² eingestellt wird.

2. Verfahren nach Anspruch 1, bei dem die Periodendauer jedes Hochspannungsimpulses zwischen 0,1 µs und 6 µs, vorzugsweise zwischen 0,5 µs und 3 µs, eingestellt wird.

3. Verfahren nach Anspruch 1 oder 2, bei dem die Anzahl an Stoßentladungen der oder jeder zweiten Elektrode (10) zwischen 20 und 100 pro Sekunde, vorzugsweise zwischen 30 und 50 pro Sekunde eingestellt wird oder ist, und/oder bei dem eine Arbeitsspannung zur Erzeugung der Stoßentladungen kleiner oder gleich 100 kV, vorzugsweise zwischen 30 kV und 50 kV, eingestellt oder einstellbar ist.

4. Verfahren nach einem der Ansprüche 1 bis 3, bei dem der Abstand zwischen der oder jeder zweiten Elektrode (10) und der oder jeder ersten Elektrode (9) zwischen 5 mm und 100 mm, vorzugsweise zwischen 10 mm und 40 mm, eingestellt wird oder ist, und/oder bei dem der Abstand zwischen zwei benachbarten zweiten Elektroden (10) zwischen 50 mm und 200 mm eingestellt wird oder ist.

5. Verfahren nach einem der Ansprüche 1 bis 4, bei dem
- spröde Materialien oder Produkte mit spröden Bestandteilen, insbesondere Silikate, Keramik, Silizium, Siliziumkarbid,
- Materialien mit hohen Reinheitsanforderungen, insbesondere Glas, Keramiken, Halbleitermaterial,
- Glas-Polymer-Verbunde, insbesondere Solarmodule, Verbundsicherheitsglas, und/oder
- metallurgische Schlacken zerlegt und/oder zerkleinert werden.

6. Vorrichtung (2) zum Zerlegen und Zerkleinern eines Gutes, insbesondere zur Durchführung des Verfahrens nach einem der vorhergehenden Ansprüche,
- mit einem mit einer Flüssigkeit befüllbaren Behälter (4) zur Aufnahme des Gutes,
- mit Mitteln zur Erzeugung elektrischer Stoßentladungen in der Flüssigkeit, wobei ein mit einer Hochspannung beaufschlagbares Elektrodensystem (23) dazu vorgesehen und eingerichtet ist, innerhalb einer Unterwasserfunkenstrecke zwischen einer ersten Elektrode (9), insbesondere einer Masseelektrode, und mindestens einer behälterdeckelseitigen zweiten Elektrode (10), insbesondere mindestens einer Hochspannungselektrode, eine Stoßentladung zu erzeugen, wobei das zu zerlegende und/oder zu zerkleinernde Gut in den Prozessraum zwischen die zweiten Elektroden (10) und die erste Elektrode (9) einbringbar ist.
- mit einer Öffnung (16) und/oder einem Stutzen (17) zur Zuführung des zu zerlegenden und/oder zu zerkleinernden Gutes,
- wobei die Puls- oder Entladungsenergie zwischen 1 J und 20 J eingestellt oder einstellbar ist.
**gekennzeichnet durch**
- eine Transporteinheit (24) zum Austrag des zerkleinerten oder zerlegten Gutes aus dem Behälter,
- wobei die zweiten Elektroden (10) eine jeweils Isolation (31) aufweisen, wobei die Fläche einer in die Flüssigkeit eintauchenden und nicht isolierten Elektrodenspitze (32) einer der zweiten Elektroden (10) zwischen 50 mm² und 500 mm² eingestellt ist.

7. Vorrichtung (2) nach Anspruch 6, bei der eine Arbeitsspannung zur Erzeugung der Stoßentladungen kleiner oder gleich 100 kV, vorzugsweise zwischen 30 kV und 50 kV, eingestellt oder einstellbar ist.

8. Vorrichtung (2) nach Anspruch 6 oder 7, bei der die erste Elektrode (9) räumlich gegenüber der, insbesondere behälterdeckelseitigen, zweiten Elektrode (10) angeordnet ist, oder bei der die erste Elektrode (9) ebenfalls in einem Behälterdeckel (6) angeordnet ist.

9. Vorrichtung (2) nach einem der Ansprüche 6 bis 8, bei der sich mehrere zweite Elektroden (10) zu derselben ersten Elektrode (9) entladen.

10. Vorrichtung (2) nach einem der Ansprüche 6 bis 9, bei der das zu zerlegende und/oder zu zerkleinernde Gut über eine seitlich angebrachte Öffnung (16) oder einen über einen Stutzen (17) kontinuierlich oder diskontinuierlich in den Behälter (4) eingebracht ist oder wird.

11. Vorrichtung (2) nach einem der Ansprüche 6 bis 10, bei der die Transporteinheit (24) zum kontinuierlichen oder diskontinuierlichen Austrag des zerlegten und/oder zerkleinerten Gutes ein Förderband ist.

12. Vorrichtung (2) nach einem der Ansprüche 6 bis 10, bei der die Transporteinheit (24) zum Austrag des zerlegten und/oder zerkleinerten Gutes eine Pumpe zur Herstellung eines Volumenstroms im Behälter ist.

13. Vorrichtung (2) nach einem der Ansprüche 6 bis 12, bei der der Abtransport des zerlegten und/oder zerkleinerten Gutes aus dem Prozessraum des Behälters (4) mittels eines, insbesondere geneigten und/oder als Siebboden ausgebildeten, Bodens (12), und/oder mittels des oder eines Förderbandes realisiert ist oder wird.

## Claims

1. Method for disassembling and comminuting a material by means of the electrohydraulic effect, in which in a container (4) filled with a liquid by means of a pulse current source within an underwater spark gap between a first electrode (9), in particular earth electrode, and at least one second electrode (10), in particular a high-voltage electrode, a surge discharge with a pulse or discharge energy between 1 J and 20 J is generated substantially in the liquid, the material to be comminuted lying in the container (4) in the underwater spark gap,
**characterized in**
**that** the second electrodes (10) each have insulation (31), the area of a non-insulated electrode tip (32) of one of the second electrodes (10), which is immersed in the liquid, being set between 50 mm² and 500 mm².

2. Method according to claim 1, wherein the period of each high voltage pulse is set between 0.1 µs and 6 µs, preferably between 0.5 µs and 3 µs.

3. Method according to claim 1 or 2, wherein the number of surge discharges of the or each second electrode (10) is or is set between 20 and 100 per second, preferably between 30 and 50 per second, and/or wherein a working voltage for generating the surge discharges is set or is adjustable to be less than or equal to 100 kV, preferably between 30 kV and 50 kV.

4. Method according to one of claims 1 to 3, wherein the distance between the or each second electrode (10) and the or each first electrode (9) is or is set between 5 mm and 100 mm, preferably between 10 mm and 40 mm, and/or wherein the distance between two adjacent second electrodes (10) is or is set between 50 mm and 200 mm.

5. Method according to one of claims 1 to 4, wherein
- brittle materials or products with brittle components, especially silicates, ceramics, silicon, silicon carbide,
- materials with high purity requirements, especially glass, ceramics, semiconductor material,
- glass-polymer composites, in particular solar modules, laminated safety glass, and/or
- metallurgical slags are disassembled and/or comminuted.

6. Device (2) for disassembling and comminuting a material, in particular for carrying out the method according to one of the preceding claims,
- with a container (4) that can be filled with a liquid and that is configured to hold the material,
- with means for generating electrical surge discharges in the liquid, wherein an electrode system (23), to which a high voltage can be applied is provided and configured to generate a surge discharge within an underwater spark gap between a first electrode (9), in particular a ground electrode, and at least one second electrode (10) on the container lid side, in particular at least one high-voltage electrode, wherein the material to be disassembled and/or comminuted can be introduced into the process space between the second electrodes (10) and the first electrode (9),
- with an opening (16) and/or a feed pipe (17) for feeding the material to be disassembled and/or comminuted,
- wherein the pulse or discharge energy is set or adjustable between 1 J and 20 J,
**characterized by**
- a transport unit (24) for discharging the comminuted or disassembled material from the container,
- wherein the second electrodes (10) each have insulation (31), wherein the area of an electrode tip (32) of one of the second electrodes (10) immersed in the liquid and not insulated is set between 50 mm² and 500 mm².

7. Device (2) according to claim 6, in which a working voltage for generating the surge discharges is set or adjustable to be less than or equal to 100 kV, preferably between 30 kV and 50 kV.

8. Device (2) according to claim 6 or 7, in which the first electrode (9) is arranged spatially opposite the second electrode (10), in particular on the container lid side, or in which the first electrode (9) is likewise arranged in a container lid (6).

9. Device (2) according to one of claims 6 to 8, wherein a plurality of second electrodes (10) discharge to the same first electrode (9).

10. Device (2) according to one of claims 6 to 9, in which the material to be disassembled and/or comminuted is or is introduced into the container (4) continuously or discontinuously via a laterally provided opening (16) or via a feed pipe (17).

11. Device (2) according to one of claims 6 to 10, wherein the transport unit (24) for continuous or discontinuous discharge of the disassembled and/or comminuted material is a conveyor belt.

12. Device (2) according to one of claims 6 to 10, wherein the transport unit (24) for discharging the disassembled and/or comminuted material is a pump for producing a volume flow in the container.

13. Device (2) according to one of claims 6 to 12, in which the removal of the disassembled and/or comminuted material from the process chamber of the container (4) is realized by means of a bottom (12), in particular inclined and/or designed as a sieve bottom, and/or by means of the or a conveyor belt.

## Revendications

1. Procédé de décomposition et de broyage d'un produit au moyen de l'effet électrohydraulique, dans lequel, dans un récipient (4) rempli d'un liquide, une source de courant pulsé est utilisée au sein d'un éclateur immergé entre une première électrode (9), en particulier une électrode de masse, et au moins une deuxième électrode (10), en particulier une électrode à haute tension, une décharge de choc est générée avec une énergie d'impulsion ou de décharge comprise entre 1 J et 20 J, essentiellement dans le liquide, le produit à broyer dans le récipient (4) étant placé dans l'éclateur immergé,
**caractérisé en ce**
**que** les deuxièmes électrodes (10) comprennent chacune une isolation (31), la surface d'une pointe d'électrode (32) non isolée et plongeant dans le liquide de l'une des deuxièmes électrodes (10) étant réglée entre 50 mm² et 500 mm².

2. Procédé selon la revendication 1, dans lequel la période de chaque impulsion haute tension est réglée entre 0,1 µs et 6 µs, de préférence entre 0,5 µs et 3 µs.

3. Procédé selon la revendication 1 ou 2, dans lequel le nombre de décharges de choc de la ou de chaque deuxième électrode (10) est ou est réglé entre 20 et 100 par seconde, de préférence entre 30 et 50 par seconde, et/ou dans lequel une tension de travail pour la production des décharges de choc est ou est réglée pour être inférieure ou égale à 100 kV, de préférence entre 30 kV et 50 kV.

4. Procédé selon l'une des revendications 1 à 3, dans lequel la distance entre la ou chaque seconde électrode (10) et la ou chaque première électrode (9) est réglée entre 5 mm et 100 mm, de préférence entre 10 mm et 40 mm, et/ou dans lequel la distance entre deux secondes électrodes (10) voisines est réglée entre 50 mm et 200 mm.

5. Procédé selon l'une des revendications 1 à 4, dans lequel
- des matériaux fragiles ou les produits contenant des composants fragiles, notamment les silicates, la céramique, le silicium, le carbure de silicium,
- des matériaux avec des exigences de pureté élevées, en particulier le verre, les céramiques, les matériaux semi-conducteurs,
- des composites verre-polymère, en particulier des modules solaires, du verre de sécurité feuilleté, et/ou
- des scories métallurgiques sont décomposées et/ou broyées.

6. Dispositif (2) de décomposition et de broyage d'une matière, notamment pour la mise en oeuvre du procédé selon l'une des revendications précédentes,
- avec un récipient (4) pouvant être rempli d'un liquide et destiné à recevoir le produit,
- avec des moyens pour générer des décharges de choc électriques dans le liquide, dans lequel un système d'électrodes (23) pouvant être alimenté en haute tension est prévu et conçu pour générer des décharges de choc au sein d'un éclateur immergé entre une première électrode (9), en particulier une électrode de masse, et au moins une deuxième électrode (10) du côté du couvercle du récipient, en particulier au moins une électrode à haute tension, dans lequel le produit à décomposer et/ou à broyer pouvant être introduit dans l'espace de traitement entre les deuxièmes électrodes (10) et la première électrode (9) .
- avec une ouverture (16) et/ou un tuyau d'alimentation (17) pour l'amenée du produit à décomposer et/ou à broyer,
- dans lequel l'énergie d'impulsion ou de décharge est réglée ou réglable entre 1 J et 20 J,
**caractérisé par**
- une unité de transport (24) pour évacuer le produit broyé ou décomposé hors du récipient,
- dans lequel les deuxièmes électrodes (10) comprennent chacune une isolation (31), la surface d'une pointe d'électrode (32), immergée dans le liquide et non isolée, de l'une des deuxièmes électrodes (10) étant réglée entre 50 mm² et 500 mm².

7. Dispositif (2) selon la revendication 6, dans lequel une tension de travail pour la production des décharges de choc inférieure ou égale à 100 kV, de préférence comprise entre 30 kV et 50 kV, est réglée ou réglable.

8. Dispositif (2) selon la revendication 6 ou 7, dans lequel la première électrode (9) est disposée spatialement en face de la deuxième électrode (10), en particulier du côté du couvercle du récipient, ou dans lequel la première électrode (9) est également disposée dans un couvercle de récipient (6).

9. Dispositif (2) selon l'une des revendications 6 à 8, dans lequel plusieurs secondes électrodes (10) se déchargent vers la même première électrode (9).

10. Dispositif (2) selon l'une des revendications 6 à 9, dans lequel le produit à décomposer et/ou à broyer est ou sera introduit dans le récipient (4) de manière continue ou discontinue par l'intermédiaire d'une ouverture (16) ménagée latéralement ou d'un tuyau d'alimentation (17).

11. Dispositif (2) selon l'une des revendications 6 à 10, dans lequel l'unité de transport (24) pour l'évacuation continue ou discontinue du produit décomposé et/ou broyé est une bande transporteuse.

12. Dispositif (2) selon l'une des revendications 6 à 10, dans lequel l'unité de transport (24) pour l'évacuation du produit décomposé et/ou broyé est une pompe pour la production d'un débit volumétrique dans le récipient.

13. Dispositif (2) selon l'une des revendications 6 à 12, dans lequel l'évacuation du produit décomposé et/ou broyé hors de l'espace de traitement du récipient (4) est réalisée au moyen d'un fond (12), notamment incliné et/ou réalisé sous forme de fond de tamis, et/ou au moyen du ou d'une bande transporteuse.
